# FASCICULE DE BREVET EUROPEEN

(11) **EP 0 020 842 B1**
(45) Date de publication et mention de la délivrance du brevet: **09.11.1983**
(21) Numéro de dépôt: 79400986.0
(22) Date de dépôt: 07.12.1979
(51) Int. Cl.: A47B 96/14

(54) **Profilé à crémaillère à section en double U**
Ständer mit doppel-U-förmigem Querschnitt und Öffnungen
Double U-section upright with openings

(30) Priorité: 08.06.1979 FR 7914725
(43) Date de publication de la demande: 07.01.1981
(73) Titulaire: Reith, Charles, F-75004 Paris (FR)
(72) Inventeur: Reith, Charles, F-75004 Paris (FR)
(74) Mandataire: Roger-Petit, Jean-Camille

## Description

La présente invention a pour objet un montant métallique profilé à crémaillère à section en double U dont les branches médianes sont réunies par la crémaillère proprement dite et dont les branches latérales sont moins hautes que les précédentes et qui comprend des contre-profils amovibles en matériau souple qui cachent les fonds de l'U du profilé sur leur support. Selon l'invention la fixation de ces contre-profils sur les branches latérales du profilé est obtenue en prévoyant le long du premier bord de ces contre-profils des moyens de clipsage sur les branches latérales de chaque U, le deuxième bord opposé de chaque contre-profil étant en forme de lèvre mince surplombant la crémaillère pour le cacher partiellement tout en permettant l'introduction des consoles, pattes d'accrochage ou autre accessoire.

Il a déjà été proposé de camoufler le profilé par des contre-profils agencés de façon à cacher les vis de fixation du profilé sur son support (Brevet FR 2 039 207 Ongaro et Demande de Brevet Européen Numéro de Publication 0013516 du même demandeur, la demande de brevet européen appartenant à l'état de la technique selon article 54(3)) toutefois la fixation de ces contre-profils soulève de grandes difficulrés, ne permit pas leur enlèvement ou leur chargement aisés et exige une réalisation particulière du profilé.

Au profilé métallique à crémaillère suivant l'invention peuvent s'adapter facilement et sûrement des contre-profils en matière plastique de toutes formes, couleurs et dimensions, qui sont interchangeables et cachent entièrement la crémaillère.

La fixation de chaque contre-profil est réalisée en formant à la base du contre-profil une rainure qui vient coiffer à force la branche latérale de l'U du profilé.

Cette rainure et la branche du profilé sont préférablement dentelées pour améliorer la fixation.

La rainure de la base du contre-profil peut être réalisée de toute manière, par exemple en formant au moulage une fourche ou rainure d'une largeur au plus égale à celle de la branche latérale du profil sur laquelle elle est engagée.

Une fixation inverse pourrait être envisagée en réalisant une fente dans la branche latérale du profilé dans laquelle sera enfoncée à force la branche latérale du profilé.

Le clipsage du contre-profil peut se faire de face et non plus par côté sur un montant déjà en place, par exemple du sol au plafond.

Il devient donc possible de changer à peu de frais un contre-profil d'une certaine forme ou couleur par un contre-profil adapté à l'embiance.

Comme les vis de fixation des profils sur un support sont cachées par les contre-profils tout en restant d'un accès facile, on peut utiliser toutes sortes de moyens de fixation et notamment des vis sans fraisage.

Il est à noter que le profil peut être utilisé sans contre-profil, par exemple pour poser des panneaux en butée sur les branches latérales en contre les branches médianes du profil.

On décrira plus en détail ci-après une réalisation d'un ensemble montant profilé et contre-profil ou cache suivant l'invention, en référence au dessin annexé sur lequel:
la figure 1 est une vue en perspective de bas en haut de cet ensemble avec partie en arrachement.
La figure 2 est une vue en perspective d'une console en place sur la crémaillère.
La figure 3 est une vue en coupe d'une variante.
La figure 4 est une vue en coupe d'un montant profilé avec un contre-profil en métal léger, aluminium par exemple.

Le profilé est du type en double U dont les branches médianes parallèles 3, 4 forment entre elles la crémaillère 1 et se raccordent à la base à des retours d'équerre vers l'extérieur 5, 6 destinés à se fixer sur le support, mur ou cloison, par des vis (non représentées) engagées dans les perçages 7.

Ces retours d'équerre se raccordent à des retours d'équerre 24, 25 qui forment les branches latérales du profilé en U et sont de moindre hauteur que les branches médianes 3, 4.

Ces branches latérales présentant de préférence des dentelures 26, 27.

Sur ce montant profilé sont clipsés les contre-profils 11, 12, de toutes formes courbes ou planes, toutes dimensions et couleurs qui sont destinés à cacher les fixations du profilé sur son support et même partiellement la crémaillère.

Ce clipsage peut être réalisé en prévoyant de moulage à la base de chaque contre-profil une rainure 30, 31 d'une largeur au plus égale à celle des branches latérales du profilé, approximativement d'une longueur égale à la hauteur des branches 24, 25 et préférablement munies de dentelures 32, 33, coopérant avec les dentelures 26, 27 des branches quand chaque contre-profil est engagé à force sur chaque branche du profilé.

Les extrémités libres 15, 16 des contre-profils 11, 12 sont taillées en lèvressouples pour cacher partiellement la crémaillère 1 tout en permettant l'introduction des queues de consoles (figure 2).

Au lieu de moule de base de chaque contre-profil 11, 12 en forme de fourche, on peut prévoir dans chaque branche 24, 25 une fente 10 préférablement dentelée intérieurement dans laquelle on engage à force la base dentelée 28 de chaque contre-profil.

Si l'on veut se servir de ce montant profilé pour monter des panneaux latéraux, on se passe des contre-profils, les panneaux reposant, de façon connue par le Brevet précité FR 1 506 353, sur les branches latérales 24, 25 du profilé en butée sur elles et contre les branches médianes 3, 4.

En crémaillère d'extrémité on peut utiliser un seul cache s'harmonisant avec l'ambiance.

La mise en place ou l'enlèvement des contre-profils, s'effectue sans difficulté et sans détériorer ni le profilé ni les contre-profils, même si ces dernièrs sont réalisés en matière souple telle que du PVC.

On peut aussi utiliser des contre-profils en métal léger, l'aluminium par exemple: dans ce das on peut améliorer la tenue de chaque contre-profil sur le montant en prévoyant une languette intérieure partant du bord libre du contre-profil et qui vient s'appliquer contre les branches médianes du profilé.

On a ainsi représente sur la figure 4 un montant profilé 35 avec une crémaillère 1 à double perforation et des contre-profils 11, 12 qui présentent le long de leur bord libre une languette 36, 37 qui vient s'appliquer contre les branches médianes 3, 4 du profilé pour assurer une tenue complémentaire des contre-profils sur le montant.

Il doit être entendu que l'on peut, sans s'écarter du domaine de l'invention, combiner plusieurs montants à crémaillère pour former un ensemble en forme de poteau tubulaire à plusieurs crémaillères suivant différents plans.

## Revendications

1. Montant métallique profilé à crémaillère à section en double U dont les branches médianes (3, 4) sont réunies par la crémaillère (1) proprement dite et dont les branches latérales (24, 25) sont moins hautes que les précédentes et qui comprend des contre-profils amovibles (11, 12) en matériau souple qui cachent les fonds de l'U du profilé sur leur support caractérisé en ce que la fixation de ces contre-profils (11, 12) sur les branches latérales (24, 25) du profilé est obtenue en prévoyant le long du premier bord de ces contre-profils (11, 12) des moyens de clipsage (32, 33) sur les branches latérales de chaque U, le deuxième bord opposé de chaque contre-profil étant en forme de lèvre mince (15, 16) surplombant la crémaillère (1) pour le cacher partiellement tout en permettant l'introduction des consoles, pattes d'accrochage ou autre accessoire.

2. Montant profilé suivant la revendication 1, caractérisé en ce que la fixation de chaque contre-profil (11, 12) sur les branches latérales (24, 25) du profilé est réalisée par la formation au premier bord de chaque contre-profil d'une rainure (30, 31) coiffant à force une branche latérale (24, 25) du profilé.

3. Montant profilé suivant la revendication 1, caractérisé en ce que la fixation de chaque contre-profil sur le profilé est réalisée par la formation d'une fente (10) dans chaque branche latérale (24, 25) du profilé dans laquelle s'engage à force le premier bord de chaque contre-profil (11, 12).

4. Montant profilé à crémaillère suivant la revendication 1, caractérisé en ce que le deuxième bord de chaque contre-profil (11, 12) présente une languette intérieure (36, 37) s'appliquant élastiquement contre les branches médianes (3, 4) du profilé.

## Patentansprüche

1. Metallischer Träger oder Pfosten mit einem Profil, profiliert in Form einer ausgeklinkten Leiste bzw. eines Leiterprofils, mit einem doppel-U-förmigen Querschnitt, dessen in der Mitte liegende Arme (3, 4) durch das eigentliche Leiterprofil (1) verbunden sind, und dessen seitliche Arme (24, 25) eine geringere Höhe aufweisen als die mittleren, und der Gegenprofile (11, 12) aus geschmeidigem Material aufweist, die den Boden der U-Profilstäbe auf ihrer Auflage verdecken, dadurch gekennzeichnet, daß die Befestigung der Gegenprofile (11, 12) an den seitlichen Armen (24, 25) des Profilstabes erreicht wird durch Vorsehen von Klemmitteln (32, 33) auf den seitlichen Armen eines jeden U entlang einer ersten Kante der Gegenprofile (11, 12), wobei die gegenüberliegende zweite Kante eines jeden Gegenprofils die Form einer dünnen Lippe (15, 16) hat, die das Leiterprofil (1) überlappt, um es teilweise zu verdecken und trotzdem das Einführen von Konsolen, Aufhängehaken un anderem Zubehör zu erlauben.

2. Metallischer Träger nach Anspruch 1, dadurch gekennzeichnet, daß die Befestigung jedes Gegenprofils (11, 12) auf den seitlichen Armen (24, 25) des Profilstabes verwirklicht ist durch Ausbilden einer Nut (30, 31) in der ersten Kante eines jeden Gegenprofils, die kraftschlüssig einen seitlichen Arm (24, 25) des Profilstabes umgreift.

3. Metallischer Träger nach Anspruch 1, dadurch gekennzeichnet, daß die Befestigung jedes Gegenprofils auf dem Profilstab verwirklicht ist durch Ausbilden eines Spalts (10) in jedem seitlichen Arm (24, 25) des Profilstabes, in welchen sich die erste Kante eines jeden Gegenprofils (11, 12) kraftschlüssig einfügt.

4. Metallischer Träger nach Anspruch 1, dadurch gekennzeichnet, daß die zweite Kante eines jeden Gegenprofils (11, 12) eine Innenlippe (36, 37) aufweist, die sich elastisch gegen die mittleren Arme (3, 4) des Profilstabes andrückt.

## Claims

1. Shaped metal post having a rack with a double U section, whose median branches (3, 4) are connected by the actual rack (1) and whose lateral branches (24, 25) are not as high as the aforementioned branches and which has removable counter-profiles (11, 12) made from a flexible material, which hide the bottoms of the U of the shaped section on their support, characterized in that these counter-profiles (11, 12) are fixed to the lateral branches (24, 25) of the shaped section by providing along the first edge of these counter-profiles (11, 12) clipping means (32, 33) on the lateral branches of each U, the second edge opposite to each counter-profile being in the form of a thin lip (15, 16) overhanging the rack (4) so as to partly hide the same, whilst permitting the introduction of brackets, attachment tabs or other accessories.

2. Shaped post according to claim 1, characterized in that each counter-profile (11, 12) is fixed to the later branches (24, 25) of the shaped section by the formation, on the first edge of each counter-profile, of a first groove (30, 31) force-covering a lateral branch (24, 25) of the shaped section.

3. Shaped post according to claim 1, characterized in that each counter-profile is fixed to the shaped section by the formation of a slot (10) in each lateral branch (24, 25) of the shaped section, in which is engaged by force the first edge of each counter-profile (11, 12).

4. Shaped post having a rack, according to claim 1, characterized in that the second edge of each counter-profile (11, 12) has an inner tongue (36, 37), which is elastically applied to the median branches (3, 4) of the shaped section.
